# FASCICULE DE BREVET EUROPEEN

(11) **EP 1 909 931 B1**
(45) Date de publication et mention de la délivrance du brevet: **04.03.2009**
(21) Numéro de dépôt: 06764222.3
(22) Date de dépôt: 19.07.2006
(51) Int. Cl.: A63C 5/035, A63C 17/14

(54) **SKI DE FOND A ROUES**
LANGLAUFSKI MIT RÄDERN
CROSS-COUNTRY SKI WITH WHEELS

(30) Priorité: 04.08.2005 EP 05107190
(43) Date de publication de la demande: 16.04.2008
(73) Titulaire: Sportissimo Sarl, 1118 Luxembourg (LU)
(72) Inventeur: VILLANI, Charles, F-57100 Thionville (FR)
(74) Mandataire: Beissel, Jean
(86) Numéro de dépôt international: PCT/EP2006/064421
(87) Numéro de publication internationale: WO 2007/014858

(56) Documents cités:
- EP-A2- 0 914 848
- WO-A-02/43821
- DE-A1- 2 726 961
- DE-A1- 2 925 555
- DE-C- 434 067
- DE-U1- 8 420 004
- DE-U1- 8 904 308
- FR-A- 2 544 621
- US-A- 3 876 217
- US-B1- 6 676 138

## Description

### Domaine technique

La présente invention concerne généralement un ski de fond à roues, destiné à la pratique du ski de fond sur terrain non enneigé.

### Etat de la technique

Un ski de fond à roues classique comprend une poutre centrale, une roue respectivement à l'avant et à l'arrière de la poutre centrale ainsi qu'un dispositif de fixation de chaussures de ski de fond.

Normalement, le ski de fond à roues se pratique sur des routes présentant une surface relativement lisse. En effet, un ski de fond classique est peu adapté pour des chemins de bois ou des chemins cahoteux. Le roues étant généralement de petite taille, le risque qu'elles bloquent est considérable. En outre, avec des skis de fond à roues traditionnels, le skieur prend les virages en soulevant l'un de ses skis pour lui donner une direction différente. Pour appliquer cette technique en marche, il faut une certaine expérience. De plus, elle n'est pas toujours adaptée sur un sol un peu accidenté parce que le skieur hésite de lever un ski.

Un autre problème que rencontre le sportif pendant la pratique du ski de fond à roues est celui du freinage. La demande de brevet FR 2 627 995 décrit un ski à roulettes comportant sur la roue arrière un frein à traction par câble. Un anneau de préhension est attaché au ceinturon du skieur à l'aide d'un câble élastique. Pour freiner, le skieur saisit l'anneau de préhension et tire sur le câble du frein. Le fait qu'il faut mettre un ceinturon et que les câbles de freinage pendent librement à côté des jambes crée une certaine incommodité. En plus, pour freiner, le skieur doit utiliser ses mains qui tiennent déjà les bâtons de ski. Une préhension de l'anneau est donc difficile, parce qu'il doit se concentrer en même temps sur la coordination des bâtons.
Le document DE-U-89 04 308 décrit un ski de fond à roues selon le préambule de la revendication 1.
Le document WO 02/43821 A décrit un ski à roues comportant un frein commandé, selon les modes de réalisation, par un mouvement arrière ou avant de la jambe.

### Objet de l'invention

Un objet de la présente invention est de fournir un ski de fond à roues amélioré. Cet objet est réalisé par un ski de fond à roues tel qu'il est revendiqué dans la revendication 1.

### Description générale de l'invention

Un ski de fond à roues comprend généralement un châssis avec une poutre centrale et deux supports pour les roues, l'un à l'avant de ladite poutre centrale et l'autre à l'arrière. Une roue avant est montée sur le support avant et au moins une roue arrière est montée au sur le support arrière. On notera que la présence d'une paire de roues arrière augmente la stabilité du ski à roues, ce qu'appréciera un skieur débutant ou celui qui veut pratiquer le ski de fonds à roues sur des chemins non asphaltés. Par contre, un ski de fond avec une seule roue arrière a l'avantage de présenter moins de résistance à l'avancement et permet ainsi une locomotion plus rapide. Outre les parties décrites jusqu'ici, un ski de fond classique comprend un dispositif de fixation sur la poutre centrale pour recevoir une chaussure de ski de fond. Le dispositif de fixation permet au skieur notamment de soulever son talon, ce qui constitue une différence fondamentale supplémentaire entre un ski de fond à roues et un patin à roulettes.

Selon un aspect important de l'invention, le support avant présente une articulation arrangée devant ladite roue avant permettant à la roue avant de pivoter autour d'un axe contenu dans le plan longitudinal et vertical par rapport au ski de fond. Cet axe peut être lui-même substantiellement vertical ou, comme selon un mode de réalisation préféré de l'invention, être incliné en avant par rapport à la verticale d'un angle compris entre 5 à 45 degrés, de préférence entre 15 et 35 degrés. Un ski de fond à roues selon la présente invention a donc l'avantage d'une roue avant directionnelle. Avec un ski de fond à roues classique, un skieur doit prendre les virages en des étapes consistant à lever l'un de ses skis pour lui donner une autre direction que le ski resté au sol. Du fait que dans un ski à roulettes selon l'invention la roue avant est tirée, l'utilisateur peut virer en gardant un ou les deux skis au sol, par simple déplacement de son poids sur le côté vers lequel il veut virer. Naturellement, par exemple pour prendre des virages plus serrés ou tourner sur place, il a toujours la possibilité de virer de façon classique. En plus de la technique simplifiée pour prendre les virages, la roue avant augmente le confort de roulement, plus particulièrement sur sol plus cahoteux. Grâce à son orientabilité, la roue avant peut éviter des petites pierres qui sont dans son chemin. Par conséquent, une roue directionnelle est moins susceptible de bloquer totalement, ce qui pourrait entraîner la chute du skieur. Un ski de fond à roues encore mieux adapté à un terrain cahoteux comprend avantageusement des roues avec un diamètre plus grand, par exemple de 10 à 15 cm.

De manière plus spécifique, le support avant peut comporter un cadre relié de manière rigide à la poutre centrale avec deux côtés latéraux qui passent d'une part et d'autre de la roue avant et qui se joignent devant celle-ci. Du côté de la poutre centrale, le cadre a préférentiellement une largeur plus grande que poutre centrale. La largeur de cadre va diminuant vers l'endroit où les côtés du cadre se joignent devant la roue. La roue elle-même est montée sur une pièce de maintien de roue (p. ex. une pièce en fourche ou une biellette), qui est reliée au cadre par l'articulation permettant à la roue de pivoter. Les côtés latéraux du cadre permettent de limiter le mouvement de pivotement de la roue avant. Comme la largeur du cadre diminue vers l'avant, ce dernier présente, vu d'en haut, une forme ressemblant à une goutte ou un triangle. La roue avant peut pivoter d'un angle correspondant à l'angle formé entre les deux côtés latéraux du cadre. Ce dernier est préférentiellement dans les alentours de 15 degrés.

Pour augmenter davantage le confort, le support avant comporte un amortisseur de chocs au niveau de l'articulation. Un amortisseur de chocs sera notamment apprécié sur des chemins de bois ou sur des routes détériorées. Evidemment, le support de roue arrière pourra également être équipé d'un amortisseur de chocs. Pour encore plus de confort et pour un amortissement optimisé des chocs, les roues sont avantageusement gonflables.

Pour éviter que la roue avant ne heurte le cadre lors d'un virage, la pièce de maintien de roue peut comporter des butées coopérant avec les deux cotés latéraux du cadre. Le mouvement de pivotement de la roue avant est ainsi limité. Les butées peuvent être ajustables pour permettre à l'utilisateur de choisir l'angle maximal que peut former la roue avec l'axe longitudinal du ski.

Avantageusement, le support avant comporte des moyens de recentrage pour la roue avant. Ces moyens de recentrage peuvent s'opposer de façon élastique à l'inclinaison de la roue avant par rapport à l'axe longitudinal du ski et la tirer ou la pousser dans la position où elle est alignée avec le ski de fond. Les moyens de recentrage peuvent être arrangés au niveau de l'articulation, mais, dans un mode de réalisation préféré de l'invention, les moyens de recentrage comprennent des ressorts arrangées entre le cadre et la pièce à fourche du support avant. Il est à noter que si l'axe de l'articulation de la pièce de maintien de roue avant est incliné vers l'avant, l'utilisateur peut contrôler le braquage et aussi le recentrage de la roue avant en changeant l'inclinaison latérale de ses skis.

Le cadre peut comporter des moyens de renforcement, comme des tôles ou des tiges, passant au-dessus de la roue avant.

Un premier mode de réalisation de la présente invention propose en outre un frein d'une conception particulière pour un ski de fond. Le dispositif de freinage proposé comporte un coussinet de freinage pouvant agir sur la ou les roue(s) arrière, un câble de freinage et un levier de commande de frein. Ce dernier est agencé pour qu'il puisse être actionné par le tibia d'un utilisateur du ski de fond à roues. Suite à l'actionnement du levier de commande de frein, le câble de freinage est tendu pour engager le coussinet de frein dans une position de freinage.
Le frein permet à l'utilisateur de freiner sans devoir se mettre dans une position instable. Il n'a pas besoin d'utiliser ses mains pour actionner le frein. Du fait que le skieur peut utiliser ses bâtons de ski pour s'équilibrer réduit nettement son risque de tomber.

Le levier de commande de frein est actionné par un mouvement en avant du tibia de l'utilisateur. Pour freiner, le skieur fléchit le genou et son tibia pousse le levier de commande de frein vers l'avant. En même temps que de freiner, l'utilisateur abaisse donc son centre de gravité ce qui lui confère une plus grande stabilité.

Selon un mode de réalisation préféré de l'invention, le levier de commande de frein peut effectuer un basculement vers l'avant lorsque le skieur soulève le talon sans que le coussinet de freinage ne soit de ce fait engagé dans une position de freinage. Dans la technique du ski de fond à roues, le skieur soulève le talon du pied momentanément à l'arrière. La jambe concernée descend donc obliquement vers l'arrière et est ainsi susceptible d'actionner le levier de commande de frein si celui-ci ne suit pas le mouvement de la jambe. Du fait que le levier de commande de frein peut basculer vers l'avant lorsque le talon est soulevé sans engager le coussinet dans une position de freinage, le skieur peut rouler sans se soucier qu'il touche le levier de commande de frein. Pour permettre le basculement du levier de commande de frein, le dispositif de freinage peut comprendre un moyen pour réduire la tension du câble de freinage quand le talon du skieur est soulevé.

Avantageusement, le dispositif de freinage comporte un ressort qui, lorsque le levier de commande de frein n'est pas actionné, maintient le coussinet de freinage dans une position de roulement et exerce une tension sur le câble de freinage pour redresser le levier de commande de frein. La position de roulement est définie comme la position des parties du dispositif de freinage qui n'empêche pas la roue de tourner librement.

Selon un autre mode de réalisation préféré de l'invention, le dispositif de freinage comprend un levier de freinage, un coussinet de freinage, un câble de freinage et un actionneur, ledit levier de freinage portant le coussinet de freinage et étant relié à l'actionneur par le câble de freinage, l'actionneur pouvant être mû dans une position de freinage dans laquelle il tire sur le câble de freinage par mouvement en avant du genou du skieur, cet actionneur incluant un enrouleur auquel est attachée une sangle qui peut être attachée au genou du skieur et déroulée dudit enrouleur. De préférence l'actionneur est dans ce cas fixé au châssis de façon à pouvoir tourner par rapport à un axe horizontal transversal, la sangle provoquant un basculement de l'actionneur dans la position de freinage lorsqu'elle est essentiellement déroulée, c'est-à-dire lorsqu'elle est totalement déroulée et/ou, dans le cas que l'enrouleur comprend un ressort de rappel de sangle, lorsque la force transmise à l'actionneur par le ressort de rappel surpasse la tension initiale du câble de freinage. De préférence, le dispositif de freinage comprend des moyens d'ajustage permettant au skieur de régler la longueur de la sangle selon ses besoins. Le dispositif de freinage de ce mode de réalisation présente essentiellement les avantages du mode de réalisation exposé plus haut. Par rapport à ce dernier, il nécessite cependant moins de pièces mobiles et forme un mécanisme plus simple donc potentiellement moins cher à fabriquer. Il est à noter que le mot sangle désigne dans ce contexte toute sorte de câble, ficelle, etc., de préférence substantiellement inélastique.

Selon un aspect intéressant de l'invention, le support de roues arrière comprend un truck (essieu p. ex. pour planche à roulettes) à amortissement par élastomère ou, de préférence, par ressorts. Le châssis comprend de préférence une partie surélevée par rapport à la poutre centrale à laquelle est fixé le truck. Avantageusement, la partie surélevée est reliée à la poutre centrale par l'intermédiaire d'une pièce de transition courbée ou oblique, ce qui confère, en plus une apparence élégante au ski.

L'homme du métier notera qu'un ski de fond avec un frein comme décrit ci-dedans n'a pas nécessairement besoin d'être équipé d'une roue avant directionnelle.

La longueur totale du ski de fond est préférentiellement comprise entre 60 et 90 cm, et plus préférentiellement entre 60 et 70 cm. Un ski court possède un moment d'inertie moins élevé, ce qui facilite la pratique du sport et augmente son attrait. Avec la roue pivotante, la stabilité directionnelle du ski n'est pas mise en cause par le raccourcissement du ski. On remarquera que le ski de fond peut présenter un mécanisme pour varier la longueur, p. ex. une poutre centrale télescopique. Chaque utilisateur peut ainsi ajuster la longueur du ski selon ses propres besoins.

### Brève description des dessins

D'autres particularités et caractéristiques de l'invention ressortiront de la description détaillée de différents modes de réalisation avantageux présentés ci-dessous, à titre d'illustration. Référence est faite aux dessins annexés, qui montrent :
- Fig. 1:: une vue longitudinale d'un support de la roue avant ;
- Fig. 2:: une vue horizontale du dispositif de la Fig. 1 ;
- Fig. 3:: une vue longitudinale d'un dispositif de freinage de la roue arrière lorsque le skieur l'actionne ;
- Fig. 4:: une vue longitudinale d'un dispositif de freinage de la roue arrière lorsque le skieur n'actionne pas le frein mais garde le talon en contact du ski;
- Fig. 5:: une vue longitudinale d'un dispositif de freinage de la roue arrière lorsque le skieur lève le talon ;
- Fig. 6:: une vue isométrique d'un mode de réalisation préféré d'un ski de fond à roues ;
- Fig. 7:: une vue latérale du ski de fond à roues de la figure 6 ;
- Fig. 8:: une vue de dessus du ski de fond à roues de la figure 6 ;
- Fig. 9:: une vue de dessous du ski de fond à roues de la figure 6 ;
- Fig. 10:: une coupe longitudinale du support de roue avant du ski de fond de la figure 6 ;
- Fig. 11:: une vue isométrique d'un détail du dispositif de freinage du ski de fond à roues de la figure 6.

### Description d'exécutions préférées de l'invention

La figure 1 montre une vue longitudinale, la figure 2 une vue horizontale d'un support 10 de la roue avant 12 d'un ski de fond à roues selon un premier mode de réalisation. Le support 10 comporte un cadre 16, une pièce en fourche 18 et une articulation 14, arrangée à l'avant de la roue 12, qui relie le cadre 16 à la pièce en fourche 18. La roue 12 est montée sur la pièce en fourche de façon à pouvoir tourner librement autour de son axe 34. Grâce à l'articulation 14, la pièce en fourche 18 peut, ensemble avec la roue 12, pivoter autour de l'axe 20 passant verticalement par l'articulation 14. La pièce en fourche 18 est tenue mobile par rapport au cadre 16 par des roulements à billes 22, 24. Le cadre 16 est suspendu à la pièce en fourche par l'intermédiaire d'un ressort 26. Un tenon 28 est logé sur l'axe 20 de l'articulation 14 et fixé à la pièce en fourche 18. Au bout inférieur, le tenon 28 présente un filetage pour y visser un écrou 30. Le roulement à billes 24 repose sur l'écrou 30 et sert d'appui pour le ressort 26. L'autre côté du ressort 26 appuie contre le roulement à billes 22 et presse ce dernier contre la paroi supérieure du boîtier cylindrique 32, qui est solidaire avec le cadre 16. Le roulement à billes 22 sert de guide pour le tenon 28, qui peut effectuer un mouvement de va-et-vient par rapport au boîtier cylindrique 32 pour amortir les chocs. Une butée 36, comportant par exemple une rondelle en polyéthylène ou en téflon, est arrangée entre la paroi supérieure du boîtier 32 et la pièce en fourche 18, pour éviter que ces deux pièces ne se heurtent lorsque le ski à roues n'est pas ou peu chargé. La butée 36 comprend avantageusement un autre roulement à billes pour réduire le frottement entre le boîtier cylindrique 32 et la pièce en fourche 18.

La roue 12 est de préférence une roue gonflable avec un diamètre de 10 à 15 cm. Une taille plus élevée des roues permet de mieux rouler sur un sol accidenté, sur lequel des roulettes avec un diamètre normal (6 à 8 cm) bloqueraient. Pour éviter qu'avec de larges roues le skieur ne soit trop loin du sol, le cadre 16 est situé en dessous de l'axe 34 de la roue avant. Il est à noter que plus la distance du sol au pied est importante, plus il est difficile de rester en équilibre sur le ski. En outre le risque que court le skieur de se fouler le pied lors d'une chute augmente avec la distance du sol.

Vu d'en haut, le cadre 16 présente une forme ressemblant à une goutte. La largeur du cadre 16 à l'arrière de la roue 12 est supérieure à la largeur de la poutre centrale 15. Le mouvement de pivotement de la roue 12 est limité par l'angle formé entre les deux côtés latéraux du cadre 16. Cet angle est préférentiellement compris entre 10 et 15 degrés.

La pièce en fourche 18 va descendant de l'articulation 14 vers l'axe 34 de la roue avant 12. Au-delà de l'axe 34, par rapport à l'articulation, les bras de la pièce en fourche se prolongent pour former des butées 36. Celles-ci viennent se heurter contre le cadre 16 pour limiter le mouvement de pivotement de la roue 12 autour de l'axe 20. Les butées 36 peuvent comporter un tampon en matière élastique pour absorber le choc lorsque les butées heurtent le cadre 16.

Pour recentrer la roue 12, des ressorts 38, 40 sont arrangés des deux côtés de la roue 12 entre la pièce en fourche 18 et le cadre 16. Lors d'un virage à droite, l'arrière de la roue 12 part vers la gauche. Le ressort gauche 38 est comprimé et le ressort droit 40 est tendu. Les ressorts 38, 40 contribuent donc à recentrer la roue 12 jusqu'à ce qu'elle soit de nouveau alignée avec la poutre centrale 15.

Les figures 3, 4 et 5 montrent une vue longitudinale de la partie arrière du ski de fond à roues. A l'arrière de la poutre centrale 15, un support 41 des ou de la roue arrière 42 est fixé à la poutre centrale 15. Le ski de fond à roues comprend un dispositif de freinage avec un coussinet de freinage 44, un câble de freinage 46 et un levier de commande de frein 48. Lorsqu'une force 50 est exercée sur le levier 48, le câble 46 est tendu et le coussinet de freinage vient en contact avec la roue 42.

Le levier de commande de frein 48 est agencé de telle sorte sur la poutre centrale 15 du châssis qu'il permet au skieur de freiner avec le tibia 64. Au niveau de la poutre centrale 15 ou près de celle-ci, le levier 48 est monté sur un axe 52 substantiellement horizontal et transversal, qui permet à la partie supérieure du levier 48 de pivoter vers l'avant. L'axe 52 est logé tenu dans une pièce de support 66 de façon à pouvoir coulisser en biais par rapport à la direction du roulement. A cet effet, la pièce de support 66 présente des trous oblongs 68 inclinés par rapport à l'horizontale dans lesquels l'axe 52 peut glisser. Dans une variante de ce mode d'exécution, l'axe 52 est fixé à la pièce de support 52, et les trous oblongs 68 sont présents sur le levier de commande de frein 48.

La fixation 70 permet de fixer une chaussure de ski de fond 72 à la poutre centrale 15 mobilement autour d'un axe 74 situé à l'avant de la chaussure 72 de manière à ce que le skieur puisse lever le talon. La fixation 70 est dotée en outre d'un élément de déviation 76 qui dévié le câble de freinage 46 vers un point d'attache 54 sur le levier de commande de frein 48.

Le câble 46 est dévié par une paire de poulies de déviation 56 et renvoyé vers la roue arrière 42 à travers un espace creux dans la poutre centrale 15. Une autre poulie de déviation 58 renvoie le câble 46 vers un levier de freinage 60, lequel comprend le coussinet de freinage 44.

Pour freiner, le skieur fléchit le genou tout en gardant le talon en contact avec la poutre centrale 15 (Fig. 3). Le tibia 64 pousse alors le haut du levier 48 en avant. Le point d'attache 54 est mû vers l'avant ce qui augmente la distance entre l'élément de déviation 76 et le point d'attache 54. Simultanément, l'axe 52 glisse obliquement vers l'avant et la bosse 78 du levier de commande de frein pousse sur le câble 46. De ces faits, le câble de freinage 46 est tendu. Les poulies 58, 56 transmettent la tension du câble 46 au levier de freinage 60 et le coussinet de freinage 44 est amené en contact avec la roue arrière 42. Un ressort 62 entre le levier de freinage et le support 41 est tendu lorsque le frein est actionné.

Quand le skieur relâche la pression sur le levier de commande 48, le ressort 62 redresse le levier de freinage 60 et amène ainsi le coussinet de freinage 44 dans la position de roulement (Fig. 4). En même temps, une tension est créée sur le câble 46, qui ramène le levier de commande de frein 48 dans sa position de roulement : le haut du levier 48 est mû vers l'arrière, tandis que la tension du câble 46 fait glisser l'axe 52 vers l'arrière dans les trous de guidage oblongs 68.

Pour rouler, l'axe 52 du levier de commande de frein 48 est tenu dans la partie arrière haute du trou oblong 68 par la tension du câble 46. Lorsque le skieur lève le talon, comme montré à la figure 5, l'élément de déviation 76 de la fixation 70 s'incline vers l'avant et se rapproche du point d'attache 54 du câble au levier de commande de frein 48. La tension sur le câble 46 est ainsi relâchée, ce qui permet au levier de commande de frein 48 de basculer vers l'avant sans que le frein ne soit actionné.

Lorsque le ski de fond à roues possède deux roues arrière 42, celles-ci sont de préférence montées rotatives sur un essieu qui peut pivoter autour d'un axe fixe de la poutre centrale et incliné par rapport à la verticale. Grâce à cela, le skieur peut, par le déplacement latéral de son poids, incliner le ski de fond à roues sur un côté et provoquer ainsi un braquage de l'essieu arrière, comme sur une planche à roulettes. Avantageusement, ce dispositif de braquage comprend un moyen pour limiter l'inclinaison du ski et le braquage.

Un mode de réalisation préféré de l'invention est illustré aux figures 6 à 11. Le ski de fond à roues 100 comprend un châssis avec une poutre centrale 115, un support de roue avant 110 et d'un support de roue arrière 141. La poutre centrale 115 est formée d'un profile rectangulaire creux en aluminium, reliée aux supports de roue 110, 141, par des vis ou soudage. Les roues comprennent des pneus avec chambre à air de largeur 30 mm et de diamètre 122 mm. Les roues, ou au moins une roue peut être dotée d'un roulement anti-recul, ce qui facilitera la pratique du sport.

Le support de roue 110 avant comporte un cadre 116, une pièce en fourche 118 et une articulation 114, arrangée à l'avant de la roue 112, qui relie le cadre 116 à la pièce en fourche 118. Le cadre 116 se présente sous forme de cage avec des tôles de renforcement 117 passant par-dessus la roue avant 112. La jonction 119 du cadre 116 avec la poutre centrale 115 est réalisée par emboîtement. Le maintien en position est effectué par un serrage par vis à travers la poutre centrale 115, avec des inserts dans le cadre 116.

La roue avant 112 est montée sur la pièce en fourche 118 de façon à pouvoir tourner librement autour de son axe 134. Grâce à l'articulation 114, la pièce en fourche 118 peut, ensemble avec la roue 112, pivoter autour de l'axe 120. L'axe de picotement 120 est contenu dans le plan de symétrie longitudinal vertical du ski de fond à roues 100 et incliné de 30 degrés vers l'avant. Du fait que l'axe de pivotement est incliné vers l'avant, par rapport à la verticale, la roue avant 112 a tendance à s'aligner avec le ski lorsque le skieur garde la poutre centrale 115 horizontale, c'est-à-dire lorsqu'il ne lui impose pas d'inclinaison latérale. Des butées 136 arrangés sur l'axe de rotation 134 de la roue avant 112 limitent le mouvement de pivotement de la roue avant 112 du fait qu'elles viennent en appui sur les côtés latéraux du cadre 116.

Comme montré au mieux par la figure 10, la pièce en fourche 118 comprend une carcasse cylindrique 180 agencée autour de l'axe 120 de l'articulation 114. La carcasse 180 loge un arbre 181 fixé au cadre 116 du support de roue avant. L'arbre 181 se termine par une butée 182, formée, dans ce mode de réalisation, par une rondelle épaisse vissée sur l'arbre 181. La carcasse cylindrique 180 présente, du côté inférieur, une partie 183 à diamètre interne réduit formant butée. La rotation de l'arbre 181 dans la carcasse cylindrique 183 est facilitée par un roulement à billes 184 et un coussinet 185 logé entre la butée 183 de la carcasse 180 et l'arbre 181. Pour amortir les chocs, un anneau en élastomère 186 est arrangé entre le roulement à billes 184 et la butée 182 de l'arbre 181. La dureté de l'anneau en élastomère 186 peut naturellement être choisi en fonction du poids du skieur. L'arbre 181 et la carcasse cylindrique 180 sont préférentiellement réalisés en acier. Le graissage du montage est rendu possible par le passage de vis 187, qui est obturé par un cache en plastic 188.

Le support de roues arrière 141 du ski de fonds à roues 100 comprend un truck 145, sur lequel sont montées les roues arrières 142. Des trucks convenables pour être utilisés dans la présente invention existent sur le marché comme pièces standard et ne nécessitent en principe pas de description détaillée. Dans le mode de réalisation illustré, on a choisi un truck en aluminium à amortissement par ressorts, mais on pourrait évidemment choisir un truck à amortissement par élastomère. En général, plus l'angle formé entre l'axe des ressorts et la verticale est grand, plus le truck est maniable. Dans le présent cas, on a choisi un angle de 45 degrés. La distance entre les roues arrière est de 105 mm. La partie 143 du support de roues 141 arrière, par laquelle le truck 145 est fixé au châssis, est surélevée par rapport à la poutre centrale 115. La jonction entre cette partie et la poutre centrale comprend une pièce de transition oblique 147, réalisée de préférence dans le même matériau que la poutre centrale 115, et des tôles de renforcement latéraux 149 qui augmentent la stabilité de la jonction.

Le ski de fond est muni d'un dispositif de freinage agissant sur les roues arrière. Le dispositif de freinage comprend des coussinets de freinage 144 montés sur un levier de freinage 160 qui sert à mettre les coussinet de freinage 144 en contact avec les roues 142. Le levier de freinage 160 est actionné par un câble de freinage 146 passant dans une gaine en dessous de la pièce de transition oblique 147. Le câble de frein 146 est attaché de son autre extrémité à un actionneur de frein 190 placé sur la poutre centrale 115 à l'arrière de la zone où repose le pied du skieur. L'actionneur de frein 190 peut tourner sur un axe horizontal transversal 191 pour tirer sur le câble de frein 146 et actionner le frein. L'actionneur 190 est lié à la jambe de l'utilisateur par une sangle 192 attachée, d'une part, en dessous du genou du skieur et, d'autre part, à l'actionneur. La sangle est fixée sur l'actionneur au moyen d'un enrouleur 193. Lorsque le skieur tire sur la sangle 192, celle-ci se déroule d'abord sans que l'actionneur 190 ne tire pour autant sur le câble de freinage 146. Si la sangle 192 est entièrement déroulée, tirer davantage sur la sangle 192 entraîne le basculement de l'actionneur 190 autour de l'axe 191 et donc l'actionnement du frein. L'enrouleur 193 est muni d'un ressort de rappel en spirale 194 pour garder la sangle 192 tendue à tout moment et éviter ainsi que celle-ci ne traîne par terre ou interfère avec d'autres composants du ski de fond à roues 100. Il a déjà été dit que lors de l'avancement normal (sans freiner), le skieur soulève le talon du pied de la jambe momentanément à l'arrière. La longueur de la sangle 192 ainsi que la longueur enroulée de la sangle 192 sont ajustables pour que les soulèvements du talon ne provoquent pas de freinage. S'il veut freiner, le skieur fléchit les genoux et de ce fait tire plus sur la sangle 192 que s'il soulève le talon. La longueur enroulée de la sangle 192 est ajustée pour que la sangle 192 soit entièrement déroulée avant que le genou du skieur ne soit dans sa position extrême lors du freinage. Ainsi, on assure, d'une part, que le frein est actionné de façon fiable quand le skieur prend la position de freinage et, d'autre part, que le frein n'est déclenché que sous cette condition. Bien sûr, les bonnes longueur enroulée de la sangle et longueur totale de la sangle peuvent varier d'une personne à l'autre. Trouver ces bonnes longueurs pour un individu est cependant un travail de routine pour l'homme de métier. De préférence le dispositif de freinage comprend des moyens d'ajustement pour ajuster ces paramètres.

## Revendications

1. Ski de fond à roues comprenant
un châssis avec une poutre centrale (15, 115), un support avant (10, 110) à l'avant de ladite poutre centrale (15, 115) sur lequel est montée une roue avant (12, 112) et un support arrière (41, 141) à l'arrière de ladite poutre centrale (15, 115) sur lequel est montée au moins une roue arrière (42, 142), ledit support avant (10, 110) présentant une articulation (14, 114) devant ladite roue avant (12, 112) permettant à ladite roue avant (12, 112) de pivoter autour d'un axe (20, 120) contenu dans un plan longitudinal et vertical par rapport au ski de fond à roues ; et
un dispositif de freinage avec un levier de freinage (60, 160), un coussinet de freinage (44, 144), un câble de freinage (46, 146) et un actionneur, ledit levier de freinage (60, 160) portant le coussinet de freinage (44, 144) et étant relié à l'actionneur par le câble de freinage (46, 146),
**caractérisé en ce que**
l'actionneur est configuré de façon à pouvoir être mû, par mouvement en avant du tibia ou du genou du skieur, dans une position de freinage dans laquelle l'actionneur tire sur le câble de freinage (46, 146) et engage ainsi le coussinet de freinage (44, 144) dans une position de freinage et
**en ce que** soit ledit actionneur est un levier de commande de frein (48) pouvant être mû dans sa position de freinage par mouvement en avant du tibia du skieur, soit ledit actionneur (190) comprend un enrouleur (193) auquel est attachée une sangle (192), ledit actionneur (190) étant fixé au châssis de façon à pouvoir tourner par rapport à un axe horizontal transversal (191), ladite sangle (192) pouvant être attachée au genou d'un skieur et déroulée dudit enrouleur (193) de façon à provoquer un basculement de l'enrouleur (193) dans sa position de freinage par pivotement autour dudit axe transversal horizontal (191) lorsque la sangle (192) est essentiellement déroulée.

2. Ski de fond à roues selon la revendication 1, comprenant un dispositif de fixation (70) sur la poutre centrale (15, 115) pour recevoir une chaussure de ski de fond (72) et permettant à un skieur de soulever le talon, dans lequel ledit levier de commande de frein (48) peut effectuer un basculement vers l'avant lorsque le skieur soulève le talon sans que ledit coussinet de freinage (44) ne soit de ce fait engagé dans une position de freinage.

3. Ski de fond à roues selon une des revendications 1 à 2, dans lequel ledit dispositif de freinage comporte un ressort (62) qui, lorsque ledit levier de commande de frein (48) n'est pas actionné, maintient ledit coussinet de freinage (44) dans une position de roulement et exerce une tension sur ledit câble de freinage (46) pour redresser ledit levier de commande de frein (48).

4. Ski de fond à roues selon la revendication 1, dans lequel ledit enrouleur (193) comprend un ressort de rappel (194) de sangle.

5. Ski de fond à roues selon la revendication 4, dans lequel le dispositif de freinage comprend des moyens d'ajustage permettant de régler la longueur de la sangle.

6. Ski de fond à roues selon l'une quelconque des revendications 1 à 5, dans lequel l'axe (20, 120) autour duquel peut pivoter la roue avant est incliné en avant par rapport à la verticale d'un angle compris entre 15 et 35 degrés.

7. Ski de fond à roues selon l'une quelconque des revendications 1 à 6, dans lequel ledit support avant (10, 110) comporte :
un cadre (16, 116) relié de manière rigide à ladite poutre centrale (15, 115), présentant deux côtés latéraux qui passent de part et d'autre de ladite roue avant (12, 112) et qui se joignent devant ladite roue avant (12, 112), ledit cadre (16, 116) ayant, du côté de la poutre centrale (15, 115), une largeur plus grande que ladite poutre centrale (15, 115) et la largeur dudit cadre (16, 116) diminuant vers l'endroit où lesdits côtés se joignent ; et
une pièce de maintien de roue (18, 118) reliée par ladite articulation (14, 114) audit cadre, sur laquelle est montée ladite roue avant (12, 112).

8. Ski de fond à roues selon la revendication 7, dans lequel ledit support avant (10, 110) comporte un amortisseur de chocs (26, 186) au niveau de ladite articulation (14, 114).

9. Ski de fond à roues selon une des revendications 7 à 8, dans lequel ledit support (10, 110) comporte des moyens de recentrage de la roue avant (12, 112).

10. Ski de fond à roues selon la revendication 9, dans lequel les moyens de recentrage comportent des ressorts (38, 40) arrangés entre ladite pièce de maintien de roue (18, 118) et ledit cadre (16, 116).

11. Ski de fond à roues selon l'une des revendications 7 à 10, dans lequel le cadre (16, 116) comporte des moyens de renforcement (117) passant au-dessus de la roue avant (12, 112).

12. Ski de fond à roues selon l'une quelconque des revendications précédentes, dans lequel le support de roues arrière (41, 141) comprend un truck (145) à amortissement par ressorts ou par élastomère.

13. Ski de fond à roues selon la revendication 12, dans lequel ledit châssis comprend une partie surélevée (143) par rapport à la poutre centrale (15, 115), ledit truck (145) étant fixé à cette partie surélevée (143).

14. Ski de fond selon la revendication 13, dans lequel ladite partie surélevée (143) est reliée à la poutre centrale (15, 115) par l'intermédiaire d'une pièce de transition (147) courbée ou oblique.

## Claims

1. A cross-country rollerski comprising
a chassis with a central beam (15, 115), a front support (10, 110) to the front of said central beam (15, 115) on which is fitted a front wheel (12, 112) and a rear support (41, 141) to the rear of said central beam (15, 115) on which is fitted at least one rear wheel (42, 142), said front support (10, 110) having a joint (14, 114) in front of said front wheel (12, 112) allowing said front wheel (12, 112) to pivot about an axis (20, 120) lying in a longitudinal and vertical plane relative to the cross-country rollerski; and
a brake device with a brake lever (60, 160), a brake pad (44, 144), a brake cable (46, 146) and an actuator, said brake lever (60, 160) bearing the brake pad (44, 144) and being connected to the actuator by the brake cable (46, 146),
**characterized in that**
the actuator is configured so as to be capable of being moved by a forwards movement of the skier's shin or knee into a braking position in which the actuator pulls on the brake cable (46, 146) and thus engages the brake pad (44, 144) in a braking position and
**in that** either said actuator is a brake control lever (48) which may be moved into its braking position by a forwards movement of the skier's shin, or said actuator (190) comprises a reel (193), to which a strap (192) is attached, said actuator (190) being fixed to the chassis so as to be able to turn relative to a horizontal transverse axis (191), said strap (192) being capable of being attached to the skier's knee and unwound from said reel (193) in such a way as to cause rocking of the reel (193) into its braking position by pivoting about said horizontal transverse axis (191) when the strap (192) is essentially unwound.

2. A cross-country rollerski according to claim 1, comprising a binding device (70) on the central beam (15, 115) for receiving a cross-country ski boot (72) and allowing a skier to raise his heel, wherein said brake control lever (48) may rock forwards when the skier raises his heel without said brake pad (44) being consequently engaged in a braking position

3. A cross-country rollerski according to one of claims 1 to 2, in which said brake device comprises a spring (62) which, when said brake control lever (48) is not actuated, holds said brake pad (44) in a rolling position and exerts tension on said brake cable (46) to lift up said brake control lever (48)

4. A cross-country rollerski according to claim 1, in which said reel (193) comprises a strap return spring (194)

5. A cross-country rollerski according to claim 4, in which the brake device comprises adjusting means allowing adjustment of the length of the strap.

6. A cross-country rollerski according to any one of claims 1 to 5, in which the axis (20, 120) about which the front wheel may pivot is inclined forwards relative to vertical by an angle of between 15 and 35 degrees

7. A cross-country rollerski according to any one of claims 1 to 6, in which said front support (10, 110) comprises:
a frame (16, 116) connected rigidly to said central beam (15, 115), having two lateral sides which extend on either side of said front wheel (12, 112) and which join together in front of said front wheel (12, 112), said frame (16, 116) having a larger width than said central beam (15, 115) in the vicinity of the central beam (15, 115) and the width of said frame (16, 116) reducing towards the location where said sides join; and
a wheel holder (18, 118) connected by said joint (14, 114) to said frame, on which holder is fitted said front wheel (12, 112)

8. A cross-country rollerski according to claim 7, in which said front support (10, 110) comprises a shock absorber (26, 186) at said joint (14, 114).

9. A cross-country rollerski according to one of claims 7 to 8, in which said support (10, 110) comprises recentring means for the front wheel (12, 112)

10. A cross-country rollerski according to claim 9, in which the recentring means comprise springs (38, 40) arranged between said wheel holder (18, 118) and said frame (16, 116).

11. A cross-country rollerski according to one of claims 7 to 10, in which the frame (16, 116) comprises reinforcing means (117) extending over the front wheel (12, 112).

12. A cross-country rollerski according to any one of the preceding claims, in which the rear wheel support (41, 141) comprises a truck (145) provided with shock absorption in the form of springs or an elastomer.

13. A cross-country rollerski according to claim 12, in which said chassis comprises a raised part (143) relative to the central beam (15, 115), said truck (145) being fixed to this raised part (143)

14. A cross-country ski according to claim 13, in which said raised part (143) is connected to the central beam (15, 115) by means of a curved or oblique transitional part (147).

## Patentansprüche

1. Langlaufski mit Rollen umfassend:
einem Gestell mit einem zentralen Holm (15, 115), einer vorderen Stütze (10,110) vorne am genannten zentralen Holm (15, 115), an der ein vorderes Rad montiert ist (12, 112) und einer hinteren Stütze (41, 141) hinten am genannten zentralen Holm (15, 115), an der mindestens ein hinteres Rad montiert ist (42, 142), wobei die genannte vordere Stütze (10, 110) ein Gelenk (14, 114) vor dem genannten vorderen Rad (12, 112) aufweist, derart dass das genannte vordere Rad (12, 112) um eine in einer Längs- und Vertikalebene zum Langlaufski mit Rollen enthaltene Achse (20, 120) drehbar ist, und
mit einer Bremsvorrichtung mit einem Bremshebel (60, 160), einer Bremsbacke (44, 144), einem Bremsseil (46, 146) und einem Betätigungselement, wobei der genannte Bremshebel (60, 160) die Bremsbacke (44, 144) trägt und über das Bremsseil (46, 146) mit dem Betätigungselement verbunden ist,
**dadurch gekennzeichnet dass**
das Betätigungselement derart ausgestaltet ist, dass es durch Vorwärtsbewegung des Schienbeins oder des Knies des Rollskifahrers in eine Bremsstellung bewegbar ist, in der das Betätigungselement am Bremsseil (46, 146) zieht und somit die Bremsbacke (44, 144) in eine Bremsstellung bringt, und
dass entweder das genannte Betätigungselement ein Hebel zur Bremssteuerung (48) ist, der durch Vorwärtsbewegung des Schienbeins des Rollskifahrers in die Bremsstellung bewegbar ist, oder das genannte Betätigungselement (190) eine Aufwickelvorrichtung (193) umfasst, an der ein Gurt (192) befestigt ist, wobei das genannte Betätigungselement (190) am Gestell derart befestigt ist, dass es sich um eine horizontale Querachse (191) drehen kann, wobei der genannte Gurt (192) am Knie eines Rollskifahrers befestigt und von der genannten Aufwickelvorrichtung (193) abgerollt werden kann, derart dass ein Umkippen der Aufwickelvorrichtung (193) in die Bremsstellung durch Einschwenken um die genannte horizontale Querachse (191) ausgelöst wird, wenn der Gurt (192) im Wesentlichen abgerollt ist

2. Langlaufski mit Rollen nach Anspruch 1, umfassend eine Bindungsvorrichtung (70) auf dem zentralen Holm (15, 115) zur Aufnahme eines Rollskischuhs (72) und die einem Rollskifahrer das Anheben der Ferse erlaubt, bei dem der genannte Hebel zur Bremssteuerung (48) ein Umkippen nach vorne ausführen kann, wenn der Skifahrer die Ferse hebt, ohne dass die genannte Bremsbacke (44) **dadurch** in eine Bremsstellung eingerückt wird

3. Langlaufski mit Rollen nach einem der Ansprüche 1 bis 2, bei dem die genannte Bremsvorrichtung eine Feder (62) enthält, die, wenn der genannte Hebel zur Bremssteuerung (48) nicht betätigt wird, das genannte Bremsbacke (44) in einer Freilaufstellung hält und eine Spannung auf das genannte Bremsseil (46) ausübt, um den genannten Hebel zur Bremssteuerung (48) aufzurichten

4. Langlaufski mit Rollen nach Anspruch 1, bei dem die genannte Aufwickelvorrichtung (193) eine Rückstellfeder (194) für den Gurt umfasst.

5. Langlaufski mit Rollen nach Anspruch 4, bei dem die Bremsvorrichtung Einstellmittel zur Einstellung der Länge des Gurtes umfasst.

6. Langlaufski mit Rollen nach einem der Ansprüche 1 bis 5, bei dem die Achse (20, 120), um die das vordere Rad drehbar ist, nach vorne geneigt ist um einen zwischen 15 und 35 Grad eingeschlossenen Winkel, bezogen auf die Vertikale

7. Langlaufski mit Rollen gemäß einer der Ansprüche 1 bis 6, bei dem die genannte vordere Stütze (10, 110) einen Rahmen (16, 116), der mit dem genannten zentralen Holm (15, 115) starr verbunden ist, mit zwei Seitenteilen, die auf jeder Seite des genannten vorderen Rades (12, 112) vorbeiführen und die vor dem genannten vorderen Rad (12, 112) zusammenlaufen, wobei der genannte Rahmen (16, 116) auf der Seite des zentralen Holmes (15, 115) eine größere Breite als der genannte Holm (15, 115) besitzt und die Breite des genannten Rahmens (16, 116) sich zu dem Punkt hin verringert, an dem die genannten Seiten zusammenlaufen; und ein Teil zum Halten des Rades (18, 118), das durch das genannte Gelenk (14, 114) mit dem genannten Rahmen verbunden ist, an dem das genannte vordere Rad (12, 112) montiert ist, umfasst

8. Langlaufski mit Rollen nach Anspruch 7, bei dem die genannte vordere Stütze (10, 110) einen Stoßdämpfer (26, 186) am genannten Gelenk (14, 114) beinhaltet

9. Langlaufski mit Rollen nach einem der Ansprüche 7 bis 8, bei dem die genannte Stütze (10, 110) mit Mitteln zur Wiederzentrierung des vorderen Rades (12, 112) versehen ist.

10. Langlaufski mit Rollen nach Anspruch 9, bei dem die Vorrichtungen zur Wiederzentrierung Federn umfassen (38, 40), die zwischen dem genannten Teil zum Halten des Rades (18, 118) und dem genannten Rahmen (16, 116) angeordnet sind.

11. Langlaufski mit Rollen nach einem der Ansprüche 7 bis 10, bei dem der Rahmen (16, 116) Verstärkungsmittel (117) umfasst, die oberhalb des vorderen Rades (12, 112) verlaufen.

12. Langlaufski mit Rollen nach einem der vorhergehenden Ansprüche, bei dem die Stütze der hinteren Räder (41, 141) ein Fahrgestell (145) zum Stoßdämpfen durch Federn oder durch Elastomer umfasst

13. Langlaufski mit Rollen nach Anspruch 12, bei dem das genannte Gestell einen im Vergleich zum Holm (15, 115) erhöhten Bereich (143) aufweist, wobei das Fahrgestell (145) an diesem erhöhten Bereich (143) befestigt ist

14. Langlaufski mit Rollen nach Anspruch 13, bei dem der genannte erhöhte Bereich (143) mit dem zentralen Holm (15, 115) mittels eines gebogenen oder schrägen Übergangsteils (147) verbunden ist
